# EUROPÄISCHE PATENTSCHRIFT

(11) **EP 2 239 434 B1**
(45) Veröffentlichungstag und Bekanntmachung des Hinweises auf die Patenterteilung: **16.05.2012**
(21) Anmeldenummer: 10155413.7
(22) Anmeldetag: 04.03.2010
(51) Int. Cl.: F01N 13/18, F01N 3/28

(54) **Verfahren zur Herstellung eines Gehäuses für eine Abgasbehandlungseinrichtung und Gehäuse und Bausatz**
Method for manufacturing a casing for an exhaust gas treatment device and casing and kit
Procédé de fabrication d'un boîtier pour un dispositif pour le traitement de gaz d'échappement et boîtier et kit

(30) Priorität: 02.04.2009 DE 102009015625
(43) Veröffentlichungstag der Anmeldung: 13.10.2010
(73) Patentinhaber: J. Eberspächer GmbH & Co. KG, 73730 Esslingen (DE)
(72) Erfinder: Nording, Thomas, 73734 Esslingen (DE)
(74) Vertreter: Bernhard, Uwe

(56) Entgegenhaltungen:
- EP-A1- 1 596 049
- EP-A1- 1 990 514
- DE-A1-102005 002 857
- US-A- 4 969 264

## Beschreibung

Die vorliegende Erfindung betrifft ein Verfahren zum Herstellen eines Gehäuses für eine Abgasbehandlungseinrichtung für eine Abgasanlage einer Brennkraftmaschine, mit den Merkmalen des Oberbegriffs des Anspruchs 1. Die vorliegende Erfindung betrifft außerdem ein Gehäuse für eine Abgasbehandlungseinrichtung für eine Abgasanlage einer Brennkraftmaschine. Ferner betrifft die vorliegende Erfindung auch einen Bausatz zum Herstellen von Gehäusen von Abgasbehandlungseinrichtungen.

Üblicherweise weist eine bei Kraftfahrzeugen zur Anwendung kommende Abgasbehandfungseinrichtung, wie z. Bsp. ein Partikelfilter, ein Katalysator, ein Schalldämpfer oder beliebige Kombinationen daraus, ein Gehäuse auf, das umfangsseitig einen Mantel und endseitig jeweils einen Boden aufweist. Üblich ist es ferner, zumindest einen Anschluss, nämlich einen Abgaseinlass bzw. einen Abgasauslass, an zumindest einem dieser endseitigen Böden auszubilden.

Für unterschiedliche Einbausituationen, die bei verschiedenen Fahrzeugtypen bzw. Anwendungsformen stark variieren können, ist es erforderlich, die jeweilige Abgasbehandlungseinrichtung mit unterschiedlichen Raumlagen montieren zu können. Beispielsweise müssen hierzu unterschiedliche Winkel zwischen einer Längsmittelachse des Gehäuses und zuführenden bzw. abführenden Gasleitungen realisiert werden.

Hierzu ist es bspw. möglich, den jeweiligen Boden als Trichter auszugestalten, der integral mit einem entsprechenden Anschlussstutzen hergestellt ist, wobei eine Längsmittelachse des jeweiligen Anschlussstutzens in entsprechender Weise gegenüber der Längsmittelachse des Gehäuses geneigt sein kann. Um nun eine Vielzahl unterschiedlicher Zuführwinkel bzw. Abführwinkel realisieren zu können, muss eine entsprechende Anzahl an passend konfigurierten Trichtern bereitgestellt werden. Dies ist mit einem erheblichen Aufwand an Werkzeugen und Lagerhaltung sowie Logistik verbunden.

Aus der EP 1 990 514 A1 ist ein Gehäuse für eine Abgasbehandlungseinrichtung einer Abgasanlage einer Brennkraftmaschine, insbesondere eines Kraftfahrzeugs, bekannt, wobei das Gehäuse einen Mantel und endseitig zumindest einen Boden aufweist, wobei zumindest ein solcher Boden als kugelförmige oder kugelsegmentförmige Haube ausgestaltet ist, wobei die Haube eine Anschlussöffnung aufweist, die in einer Öffnungsebene liegt, deren Normale gegenüber der Längsmittelachse des Gehäuses geneigt ist, wobei an die Haube im Bereich der Anschlussöffnung ein Anschlussstutzen angebaut ist. Beim bekannten Gehäuse ist eine Normale zu einer Ebene, in der ein der Haube zugewandtes Anschlussende des Anschlussstutzens liegt, gegenüber der Längsmittelachse des Mantels geneigt. Dabei liegt das der Haube zugewandte Anschlussende des Anschlussstutzens in einer Ebene, die senkrecht zur Längsmittelachse des Anschlussstutzens verläuft.

Aus der US 4,969,264 ist ein weiteres Gehäuse für eine Abgasbehandlungseinrichtung bekannt, dessen Anschlussöffnungen axial orientiert sind, so dass die jeweilige Öffnungsebene parallel zur Längsmittelachse des Gehäuses verläuft. Dabei ist ein Anschlussstutzen mit seinem der Haube zugewandten Anschlussende in einer Ebene liegt, die gegenüber einer senkrecht auf der Längsmittelachse des Anschlussstutzens stehenden Normalebene geneigt ist.

Die vorliegende Erfindung beschäftigt sich mit dem Problem, für ein Gehäuse einer Abgasbehandlungseinrichtung der eingangs genannten Art einen Weg aufzuzeigen, der insbesondere eine vereinfachte Herstellung und somit eine preiswertere Fertigung ermöglicht.

Dieses Problem wird erfindungsgemäß durch die Gegenstände der unabhängigen Ansprüche gelöst. Vorteilhafte Ausführungsformen sind Gegenstand der abhängigen Ansprüche.

Die vorliegende Erfindung beruht auf dem allgemeinen Gedanken, zumindest einen der endseitigen Böden des Gehäuses als Haube auszugestalten, die kugelförmig bzw. kugelsegmentförmig ausgebildet ist. Diese insbesondere halbkugelförmige Haube kann z.B. mit Hilfe eines entsprechenden Werkzeugs in einer quasi beliebigen Raumlage mit einer Anschlussöffnung versehen werden. An diese Anschlussöffnung kann dann besonders einfach ein standardisierter Anschlussstutzen angesetzt und mit der Haube verbunden werden. Auf diese Weise kann mit Hilfe von lediglich zwei Standard-Bauteilen, nämlich der Haube und des Anschlussstutzens, eine quasi beliebige räumliche Ausrichtung des Anschlussstutzens bezüglich der Längsmittelachse des Gehäuses erzielt werden, die individuell für die jeweilige Einbausituation konzipiert ist. Die vorgeschlagene Bauweise ermöglicht es somit, Abgasbehandlungseinrichtungen preiswert an stark variierende Einbausituationen adaptieren zu können. Erfindungsgemäß ist dabei vorgesehen, dass das der Haube zugewandte Anschlussende des Anschlussstutzens in einer Ebene liegt, die gegenüber einer senkrecht zur Längsmittelachse des Anschlussstutzens verlaufenden Normalebene geneigt verläuft, bspw. um etwa 45°. Durch derartige schräge bzw. abgeschrägte Anschlussstutzen ist es insbesondere möglich, einen Winkel von 90° zwischen der Längsmittelachse des Anschlussstutzens und der Längsmittelachse des Gehäuses zu realisieren.

Zweckmäßig kann der jeweilige Anschlussstutzen an seinem der Haube zugewandten Anschlussende komplementär zur Außenkontur der Haube geformt sein. Hierdurch kann eine flächige Anlage zwischen Anschlussstutzen und Haube realisiert werden. Beispielsweise ist der Anschlussstutzen an seinem Anschlussende mit einem ringförmig umlaufenden, kugelsegmentförmigen Kragen ausgestattet, der passend zur Kugelform bzw. Kugelsegmentform der Haube geformt ist. Eine derartige Formgebung vereinfacht die Montage und ermöglicht gleichzeitig einen einfachen Toleranzausgleich.

An der Haube kann integral ein Kragen angeformt sein, mit dessen Hilfe die Haube über eine Schellenverbindung lösbar am Mantel befestigt werden kann.

In einem erfindungsgemäßen Bausatz, mit dessen Hilfe die erfindungsgemäßen Gehäuse für Abgasbehandlungseinrichtungen hergestellt werden können bzw. mit dessen Hilfe das erfindungsgemäße Verfahren zum Herstellen der Gehäuse für die Abgasbehandlungseinrichtungen durchgeführt werden kann, finden sich zumindest ein Manteltyp, mit dessen Hilfe der jeweilige Mantel des jeweiligen Gehäuses hergestellt werden kann, zumindest ein Haubentyp ohne Anschlussöffnung und passend zum jeweiligen Manteltyp sowie zumindest ein Anschlussstutzentyp passend zur jeweiligen Haube. Es ist klar, dass für unterschiedlich groß dimensionierte Abgasbehandlungseinrichtungen auch unterschiedlich große Manteltypen, Haubentypen und Anschlusstypen vorgesehen sein können.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Es zeigen, jeweils schematisch,
Fig. 1 einen stark vereinfachten Längsschnitt durch eine Abgasbehandlungsvorrichtung im Bereich eines Bodens, bei einer gattungsgemäßen Ausführungsform,
Fig. 2 einen Längsschnitt wie in Fig. 1, jedoch bei einer erfindungsgemäßen Ausführungsform,
Fig. 3 Längsschnitte durch eine Haube bei verschiedenen Varianten a, b, c,
Fig. 4 bis 6 Ansichten wie in den Fig 1 und 2, und zwar mit einem erfindungsgemäßen Anschlussstutzen a, mit einem gattungsgemäßen Anschlussstutzen b und mit einer Haube c, jedoch bei unterschiedlichen Stadien eines Herstellungsverfahrens.

Entsprechend den Fig. 1 und 2 umfasst eine nur teilweise dargestellte Abgasbehandlungseinrichtung 1, die für eine Verwendung in einer Abgasanlage einer Brennkraftmaschine geeignet ist, ein Gehäuse 2. Dieses Gehäuse 2 weist bezüglich einer Längsmittelachse 3 des Gehäuses 2 einen umfangsseitig geschlossen umlaufenden Mantel 4 auf. Der Mantel 4 umschließt bzw. umhüllt dabei zumindest ein Abgasbehandlungselement 5, wobei zwischen Mantel 4 und Abgasbehandlungselement 5 in üblicher Weise eine Lagermatte 6 angeordnet sein kann. Ferner besitzt das Gehäuse 2 endseitig, also bezüglich seiner Längsmittelachse 3 axial zwei Endböden 7, von denen in den Fig. 1 und 2 jeweils nur einer erkennbar ist.

Die Brennkraftmaschine, z.B. ein Dieselmotor oder Ottomotor, kann in Fahrzeugen, in Straßenfahrzeugen, in Baufahrzeugen, in sogenannten non-road-Fahrzeugen sowie in Wasserfahrzeugen, also in Schiffen ebenso zur Anwendung kommen wie in stationären Einrichtungen, wie z. B. Blockheizkraftwerke oder Baumaschinen oder Stromgeneratoren.

Die Abgasbehandlungseinrichtung 1 kann bspw. als Partikelfiltereinrichtung konzipiert sein. Dementsprechend handelt es sich dann beim Abgasbehandlungselement 5 um ein Partikelfilterelement. Alternativ kann es sich bei der Abgasbehandlungseinrichtung 1 auch um eine Katalysatoreinrichtung handeln, so dass das Abgasbehandlungselement 5 dann ein Katalysatorelement ist. Ebenso sind kombinierte Einrichtungen denkbar, bei denen z. Bsp. ein Oxydationskatalysatorelement stromauf eines Partikelfilterelements angeordnet ist.

Zumindest einer der Böden 7, hier der gezeigte Boden 7 ist als Haube 8 ausgestaltet, die eine Kugelform bzw. Kugelsegmentform aufweist. In den gezeigten Beispielen ist die Haube 8 als Halbkugel geformt. Die halbkugelförmige Haube 8 ist im Bereich ihres "Äquators" an den Mantel 4 angebaut. Ferner enthält die Haube 8 eine Anschlussöffnung 9, welche die Haube 8 durchsetzt und die im fertigen Zustand der Abgasbehandlungseinrichtung 1 als Einlassöffnung oder als Auslassöffnung für Abgas dienen kann. Außerdem ist an die Haube 8 ein Anschlussstutzen 10 (Fig. 1) bzw. 11 (Fig. 2) angebaut. Der Anschlussstutzen 10, 11 ist dabei im Bereich der jeweiligen Anschlussöffnung 9 an die Haube 8 angebaut, so dass besagter Anschlussstutzen 10, 11 durch die jeweilige Anschlussöffnung 9 mit dem Inneren der Haube 8 kommuniziert. In der Folge bildet der jeweilige Anschlussstutzen 10, 11 im fertigen Zustand der Abgasbehandlungseinrichtung 1 einen Einlassstutzen bzw. einen Auslassstutzen für Abgas. Bevorzugt ist der jeweilige Anschlussstutzen 10, 11 an die Haube 8 angeschweißt. Hierzu kann der jeweilige Anschlussstutzen 10, 11 an einem der Haube 8 zugewandten Anschlussende 12 mit einem nach außen abstehenden und bezüglich einer Längsmittelachse 13 des jeweiligen Anschlussstutzens 10, 11 in Umfangsrichtung geschlossen umlaufenden Kragen 14 ausgestattet sein. Zweckmäßig ist besagter Kragen 14 komplementär zur Außenkontur der Haube 8 im Bereich eines die jeweilige Anschlussöffnung 9 einfassenden Öffnungsrands 15 geformt. Hierdurch ergibt sich eine flächige Kontaktierung zwischen Kragen 14 und Öffnungsrand 15, was die Herstellung einer gasdichten Verbindung zwischen Anschlussstutzen 10, 11 und Haube 8 vereinfacht.

Der jeweilige Anschlussstutzen 10, 11 kann geradlinig konfiguriert sein. Dementsprechend besitzt er eine geradlinige Längsmittelachse 13.

Bei der in Fig. 1 gezeigten Ausführungsform besitzt der Anschlussstutzen 10 einen kegelstumpfförmigen Abschnitt, der mit zunehmenden Abstand von der Haube 8 leicht konvergiert. Ferner ist bei dieser Ausführungsform das Anschlussende 12 des Anschlussstutzens 10 so konzipiert, dass es in einer Ebene 16 liegt, die sich senkrecht zur Längsmittelachse 13 des Anschlussstutzens 10 erstreckt.

Im Unterschied dazu zeigt Fig. 2 eine Ausführungsform, bei welcher der Anschlussstutzen 11 zylindrisch geformt ist und dementsprechend über seine gesamte Länge einen konstanten Querschnitt aufweist. Ferner liegt bei dieser Ausführungsform das Anschlussende 12 des Anschlussstutzens 11 in einer Ebene 17, die mit einer Normalebene 18 einen Winkel 19 einschließt, also gegenüber der Normalebene 18 geneigt ist. Besagte Normalebene 18 erstreckt sich senkrecht zur Längsmittelachse 13 des Anschlussstutzens 11. Der in Fig. 2 gezeigte Anschlussstutzen 11 ist somit anschlussseitig abgeschrägt. Hierdurch können andere Winkelbereiche zwischen den beiden Längsmittelachsen 3, 13 des jeweiligen Anschlussstutzens 10, 11 und des Gehäuses 2 bzw. des Mantels 4 realisiert werden. Beispielsweise ermöglicht der abgeschrägte Anschlussstutzen 11 einen Winkel von etwa 90° zwischen der Längsmittelachse 3 des Gehäuses 2 und der Längsmittelachse 13 des Anschlussstutzens 11.

Die Fig. 3a, 3b und 3c zeigen ergänzend drei Ausführungsformen der Haube 8. Die in Fig. 3a gezeigte Haube 8 entspricht denjenigen der Fig. 1 und 2. In den Fig. 3b bis 3c ist die Haube 8 so gestaltet, dass sie mit Hilfe einer nicht gezeigten Schelle am jeweiligen Mantel 4 lösbar befestigt werden kann. Hierzu ist die Haube 8 an einer dem Mantel 4 zugewandten Seite mit einem bezüglich der Längsmittelachse 3 des Gehäuses 2 umlaufenden Kragen 21 versehen. Dieser kann optional integral an der Haube 8 ausgeformt sein. Im Beispiel der Fig. 3c ist an der Haube 8 außerdem eine umlaufende Ringnut 22 am Übergang zum Kragen 21 ausgeformt. In diese Ringnut 22 kann die jeweilige Schelle eingreifen, um mit dem Kragen 21 zusammenzuwirken. Es ist klar, dass auch andere Konfigurationen, insbesondere mit angebautem Kragen, denkbar sind. Ferner ist klar, dass die jeweilige Haube 8 üblicherweise nur eine der Anschlussöffnungen 9 enthält und nicht zwei wie in den Fig. 3a bis 3c dargestellt. Außerdem ist den Fig. 3a bis 3c entnehmbar, dass die Haube 8 an der dem Mantel 4 zugewandten Seite einen zylindrischen Abschnitt 23 aufweisen kann, der den Anschluss an den zylindrischen Mantel 4 vereinfacht.

Ein erfindungsgemäßer Bausatz ist in Fig. 4 global mit 20 bezeichnet. Mit Hilfe dieses Bausatzes 20 kann die Abgasbehandlungseinrichtung 1 hergestellt werden. Er umfasst entsprechend den Fig. 4a bis 4c zumindest einen Manteltyp zum Herstellen des Mantels 4 des Gehäuses 2 sowie zumindest einen zum jeweiligen Manteltyp passenden Haubentyp zum Herstellen der zum Mantel 4 passenden Haube 8. Ferner umfasst der Bausatz 20 zumindest einen Anschlussstutzentyp. In der Gesamtdarstellung der Fig. 4 sind rein exemplarisch die beiden unterschiedlichen Anschlussstutzen 10, 11 der Fig. 1 und 2 dargestellt. Der Anschlussstutzen 11 der Fig. 4a entspricht dem Anschlussstutzen 11 der Fig. 2, während der Anschlussstutzen 10 der Fig. 4b dem Anschlussstutzen 10 der Fig. 1 entspricht. Innerhalb des Bausatzes 20 ist die jeweilige Haube 8 ohne die Anschlussöffnung 9 bereitgestellt. Es ist klar, dass der Bausatz 20 auch verschiedene Manteltypen zum Herstellen unterschiedlich dimensionierter Mäntel 4 sowie dazu passende Haubentypen aufweisen kann. Auch können unterschiedlich dimensionierte Anschlussstutzentypen vorhanden sein.

Ein Verfahren zum Herstellen der Abgasbehandlungseinrichtung 1 wird im Folgenden anhand der Fig. 4 bis 6 näher erläutert.

Zunächst wird entsprechend Fig. 4 die kugelförmige oder kugelsegmentförmige bzw. halbkugelförmige Haube 8 hergestellt bzw. im Bausatz 20 bereitgestellt. Die Haube 8 ist universell für beliebige Winkel zwischen der Längsmittelachse 3 des Gehäuses 2 und der Längsmittelachse 13 des noch zu montierenden Anschlussstutzens 10, 11 einsetzbar. Die Haube 8 kann bspw. aus einem ebenen Blech durch Tiefziehen oder durch Drücken hergestellt werden.

Sobald der einzuhaltende Winkel zwischen der Längsmittelachse 3 des Gehäuses 2 und der Längsmittelachse 13 des jeweiligen Anschlussstutzens 10, 11 feststeht, wird an einer dafür geeigneten Stelle der Haube 8 die Anschlussöffnung 9 hergestellt, was im Zustand der Fig. 5 wiedergegeben ist. Die Anschlussöffnung 9 kann bspw. mittels eines geeigneten Schneidwerkzeugs oder mittels eines Stanzwerkzeugs oder mittels eines Laserschweißverfahrens hergestellt werden. Durch die Positionierung der Anschlussöffnung 9 liegt die Längsmittelachse 13 des späteren Anschlussstutzens 10, 11 bereits mehr oder weniger fest, zumindest wenn es sich um den geradlinigen Anschlussstutzen 10 gemäß Fig. 5b handelt.

Anschließend kann der passende Anschlussstutzen, hier der geradlinige Anschlussstutzen 10 entsprechend Fig. 6 montiert werden. Hierzu wird der jeweilige Anschlussstutzen 10 im Bereich der Anschlussöffnung 9 an die Haube 8 angebaut. Wie erwähnt, lässt sich der Anschlussstutzen 10 bspw. an die Haube 8 anschweißen oder anlöten. Der in Fig. 6c gezeigte Zustand entspricht hier der Darstellung gemäß Fig. 1.

Im gezeigten Beispiel ist die Haube 8 bereits in einem Zustand, in dem sie noch keine Anschlussöffnung 9 aufweist, an den Mantel 4 angebaut. Es ist klar, dass die Haube 8 auch zu einem späteren Zeitpunkt, insbesondere nach dem Herstellen der Anschlussöffnung 9 und/oder nach dem Anbauen des jeweiligen Anschlussstutzens 10, 11, an den Mantel 4 angebaut werden kann.

Beim Verbinden von Haube 8 und Mantel 4 können die üblichen Herstellungsmethoden berücksichtigt werden, insbesondere auch ein Downsizing oder Zusammendrücken des Mantels 4 im Rahmen des Canning-Prozesses, bei dem der jeweilige Abgasbehandlungseinsatz 5 in den Mantel 4 eingesetzt wird und bei dem der jeweilige Mantel 4 an die Abmessungen des jeweiligen Abgasbehandlungseinsatzes 5 angepasst wird.

Es ist klar, dass die einzelnen Merkmale der hier gezeigten unterschiedlichen Ausführungsformen auch beliebig miteinander kombinierbar sind, um dadurch gemischte oder neue Ausführungsformen zu erzielen.

## Patentansprüche

1. Verfahren zum Herstellen eines Gehäuses (2) für eine Abgasbehandlungseinrichtung (1) für eine Abgasanlage einer Brennkraftmaschine,
- wobei das Gehäuse (2) umfangsseitig einen Mantel (4) und endseitig zumindest einen Boden (7) aufweist,
- bei dem zumindest ein solcher Boden (7) als kugelförmige oder kugelsegmentförmige Haube (8) hergestellt wird,
- bei dem in die Haube (8) eine Anschlussöffnung (9) eingebracht wird, die in einer Öffnungsebene liegt, deren Normale gegenüber der Längsmittelachse (3) des Gehäuses (2) geneigt ist,
- bei dem ein Anschlussstutzen (10, 11) im Bereich der Anschlussöffnung (9) an die Haube (8) angebaut wird,
**dadurch gekennzeichnet,**
**dass** der Anschlussstutzen (11) mit seinem der Haube (8) zugewandten Anschlussende (12) in einer Ebene (17) liegt, die gegenüber einer senkrecht auf der Längsmittelachse (13) des Anschlussstutzens (11) stehenden Normalebene (18) geneigt ist.

2. Verfahren nach Anspruch 1,
**dadurch gekennzeichnet,**
**dass** der Anschlussstutzen (10, 11) an die Haube (8) angeschweißt wird.

3. Verfahren nach Anspruch 1 oder 2,
**dadurch gekennzeichnet,**
**dass** der Anschlussstutzen (10, 11) geradlinig konfiguriert wird.

4. Verfahren nach einem der Ansprüche 1 bis 3,
**dadurch gekennzeichnet,**
**dass** der Anschlussstutzen (10, 11) an seinem der Haube (8) zugewandten Anschlussende (12) komplementär zur Außenkontur der Haube (8) geformt wird.

5. Verfahren nach einem der Ansprüche 1 bis 4,
**dadurch gekennzeichnet,**
**dass** die Ebene (17) gegenüber der Normalebene (18) soweit geneigt ist, dass ein Winkel von 90° zwischen der Längsmittelachse (3) des Gehäuses (2) und der Längsmittelachse (13) des Anschlussstuzens (11) eingestellt ist.

6. Gehäuse für eine Abgasbehandlungseinrichtung (1) für eine Abgasanlage einer Brennkraftmaschine, insbesondere eines Kraftfahrzeugs,
- wobei das Gehäuse (2) einen Mantel (4) und endseitig zumindest einen Boden (7) aufweist,
- wobei zumindest ein solcher Boden (7) als kugelförmige oder kugelsegmentförmige Haube (8) ausgestaltet ist,
- wobei die Haube (8) eine Anschlussöffnung (9) aufweist, die in einer Öffnungsebene liegt, deren Normale gegenüber der Längsmittelachse (3) des Gehäuses (2) geneigt ist,
- wobei an die Haube (8) im Bereich der Anschlussöffnung (9) ein Anschlussstutzen (10, 11) angebaut ist,
**dadurch gekennzeichnet,**
**dass** der Anschlussstutzen (11) mit seinem der Haube (8) zugewandten Anschlussende (12) in einer Ebene (17) liegt, die gegenüber einer senkrecht auf der Längsmittelachse (13) des Anschlussstutzens (11) stehenden Normalebene (18) geneigt ist.

7. Gehäuse nach Anspruch 6,
**dadurch gekennzeichnet,**
**dass** der Anschlussstutzen (10, 11) an die Haube (8) angeschweißt ist.

8. Gehäuse nach Anspruch 6 oder 7,
**dadurch gekennzeichnet,**
**dass** der Anschlussstutzen (10, 11) geradlinig konfiguriert ist.

9. Gehäuse nach einem der Ansprüche 6 bis 8,
**dadurch gekennzeichnet,**
**dass** der Anschlussstutzen (10, 11) an seinem der Haube (8) zugewandten Anschlussende (12) komplementär zur Außenkontur der Haube (8) geformt ist.

10. Gehäuse nach einem der Ansprüche 6 bis 9,
dass zwischen der Längsmittelachse (3) des Gehäuses (2) und der Längsmittelachse (13) des Anschlussstuzens (11) ein Winkel von 90° eingestellt ist.

11. Gehäuse n ach einem der Ansprüche 6 bis 10,
**dadurch gekennzeichnet,**
**dass** die Haube (8) mittels einer Schelle lösbar am Mantel (4) befestigt ist.

12. Gehäuse nach Anspruch 11,
**dadurch gekennzeichnet,**
**dass** an der Haube (8) ein umlaufender Kragen (21) integral ausgeformt ist, der mit der Schelle zusammenwirkt.

13. Bausatz zum Herstellen von Gehäusen (2) von Abgasbehandlungseinrichtungen (1) nach einem der Ansprüche 6 bis 12 und/oder zum Herstellen von Gehäusen (2) von Abgasbehandlungseinrichtungen (1) mit dem Verfahren nach einem der Ansprüche 1 bis 5,
- der zumindest einen Manteltyp zum Herstellen des Mantels (4) des Gehäuses (2) aufweist,
- das zumindest einen Haubentyp zum Herstellen des jeweiligen Bodens (7) des Gehäuses (2) aufweist,
- der zumindest einen Anschlussstutzentyp zum Anbauen des jeweiligen Anschlussstutzens (10, 11) an die mit der Anschlussöffnung (9) versehene Haube (8) aufweist.

## Claims

1. A method for producing a housing (2) for an exhaust gas treatment device (1) for an exhaust system of a combustion engine,
- wherein the housing (2) on the circumference-side comprises a jacket (4) and on the end-side at least one bottom (7),
- wherein at least one such bottom (7) is produced as a spherical or spherical segment-shaped hood (8),
- wherein in the hood (8) a connection opening (9) is introduced, which lies in an opening plane, the normal of which is inclined relative to the longitudinal centre axis (3) of the housing (2),
- wherein a connection socket (10, 11) is attached to the hood (8) in the region of the connection opening (9),
**characterized in that**
the connection socket (11) with its connection end (12) facing the hood (8) lies in a plane (17) that is inclined relative to a normal plane (18) standing perpendicularly on the longitudinal centre axis (13) of the connection socket (11).

2. The method according to Claim 1,
**characterized in that**
the connection socket (10, 11) is welded to the hood (8).

3. The method according to Claim 1 or 2,
**characterized in that**
the connection socket (10, 11) is configured rectilinearly.

4. The method according to any one of the Claims 1 to 3,
**characterized in that**
the connection socket (10, 11) at its connection end (12) facing the hood (8) is shaped complementarily to the outer contour of the hood (8).

5. The method according to any one of the Claims 1 to 4,
**characterized in that**
the plane (17) is inclined relative to the normal plane (18) so far that an angle of 90° is set between the longitudinal centre axis (3) of the housing (2) and the longitudinal centre axis (13) of the connection socket (11).

6. A housing for an exhaust gas treatment device (1) for an exhaust system of a combustion engine, in particular of a motor vehicle,
- wherein the housing (2) comprises a jacket (4) and at the end side at least one bottom (7),
- wherein at least one such bottom (7) is configured as spherical or spherical segment-shaped hood (8),
- wherein the hood (8) comprises a connection opening (9) that lies in an opening plane the normal of which is inclined relative to the longitudinal centre axis (3) of the housing (2),
- wherein a connection socket (10, 11) is attached to the hood (8) in the region of the connection opening (9),
**characterized in that**
the connection socket (11) with its connection end (12) facing the hood (8) lies in a plane (17) that is inclined relative to a normal plane (18) standing perpendicularly on the longitudinal centre axis (13) of the connection socket (11).

7. The housing according to Claim 6,
**characterized in that**
the connection socket (10, 11) is welded to the hood (8).

8. The housing according to Claim 6 or 7,
**characterized in that**
the connection socket (10, 11) is configured rectilinearly.

9. The housing according to any one of the Claims 6 to 8,
**characterized in that**
the connection socket (10, 11) at its connection end (12) facing the hood (8) is shaped complementarily to the outer contour of the hood (8).

10. The housing according to any one of the Claims 6 to 9,
**characterized in that**
between the longitudinal centre axis (3) of the housing (2) and the longitudinal centre axis (13) of the connection socket (11) an angle of 90° is set.

11. The housing according to any one of the Claims 6 to 10,
**characterized in that**
the hood (8) is releasably fastened to the jacket (4) by means of a clamp.

12. The housing according to Claim 11,
**characterized in that**
on the hood (8) a circumferential collar (21) is integrally moulded, which interacts with the clamp.

13. A kit for producing housings (2) of exhaust gas treatment devices (1) according to any one of the Claims 6 to 12 and/or for producing housings (2) of exhaust gas treatment devices (1) with the method according to any one of the Claims 1 to 5,
- which comprises at least one jacket type for producing the jacket (4) of the housing (2),
- which comprises at least one hood type for producing the respective bottom (7) of the housing (2),
- which comprises at least one connection socket type for attaching the respective connection socket (10, 11) to the hood (8) provided with the connection opening (9).

## Revendications

1. Procédé pour fabriquer un carter (2) pour un dispositif de traitement de gaz brûlés (1) pour une installation d'échappement d'un moteur à combustion interne,
- le carter (2) présentant côté périphérie une enveloppe (4) et côté extrémité au moins un fond (7),
- dans lequel au moins un tel fond (7) est fabriqué sous forme de capot (8) de forme sphérique ou en forme de segment sphérique,
- dans lequel une ouverture de raccordement (9) est introduite dans le capot (8), ouverture dans laquelle se situe un plan d'ouverture, dont la normale est inclinée par rapport à l'axe médian longitudinal (3) du carter (2),
- dans lequel une tubulure de raccordement (10, 11) est adossée dans la zone de l'ouverture de raccordement (9) au capot (8),
**caractérisé en ce que**
la tubulure de raccordement (11) avec son extrémité de raccordement (12) tournée vers le capot (8) se situe dans un plan (17), qui est incliné par rapport à un plan normal (18) se trouvant verticalement sur l'axe médian longitudinal (13) de la tubulure de raccordement (11).

2. Procédé selon la revendication 1,
**caractérisé en ce que**
la tubulure de raccordement (10, 11) est soudée au capot (8).

3. Procédé selon la revendication 1 ou 2,
**caractérisé en ce que**
la tubulure de raccordement (10, 11) est configurée en ligne droite.

4. Procédé selon l'une des revendications 1 à 3,
**caractérisé en ce que**
la tubulure de raccordement (10, 11) est formée sur son extrémité de raccordement (12) tournée vers le capot (8) de façon complémentaire par rapport au contour extérieur du capot (8).

5. Procédé selon l'une des revendications 1 à 4,
**caractérisé en ce que**
le plan (17) est incliné par rapport au plan normal (18), de telle sorte qu'un angle de 90° est réglé entre l'axe médian longitudinal (3) du carter (2) et l'axe médian longitudinal (13) de la tubulure de raccordement (11).

6. Carter pour un dispositif de traitement de gaz brulés (1) pour une installation d'échappement d'un moteur à combustion interne, en particulier d'un véhicule automobile,
- le carter (2) présentant une enveloppe (4) et côté extrémité au moins un fond (7),
- au moins un tel fond (7) étant conçu sous forme de capot de forme sphérique ou en forme de segment sphérique (8),
- le capot (8) présentant une ouverture de raccordement (9), qui est disposée dans un plan d'ouverture, dont la normale est inclinée par rapport à l'axe médian longitudinal (3) du carter (2),
- une tubulure de raccordement (10, 11) étant adossée au capot (8) dans la zone de l'ouverture de raccordement (9),
**caractérisé en ce que**
la tubulure de raccordement (11) se situe avec son extrémité de raccordement (12) associée au capot (8) dans un plan (17), qui est incliné par rapport à un plan normal (18) disposé verticalement sur l'axe médian longitudinal (13) de la tubulure de raccordement (11).

7. Carter selon la revendication 6,
**caractérisé en ce que**
la tubulure de raccordement (10, 11) est soudée au capot (8).

8. Carter selon la revendication 6 ou 7,
**caractérisé en ce que**
la tubulure de raccordement (10, 11) est configurée en ligne droite.

9. Carter selon l'une des revendications 6 à 8,
**caractérisé en ce que**
la tubulure de raccordement (10, 11) est formée sur son extrémité de raccordement (12) associée au capot (8) de façon complémentaire au contour extérieur du capot (8).

10. Carter selon l'une des revendications 6 à 9,
**caractérisé en ce**
**qu'**un angle de 90° est réglé entre l'axe médian longitudinal (3) du carter (2) et l'axe médian longitudinal (13) de la tubulure de raccordement (11).

11. Carter selon l'une des revendications 6 à 10,
**caractérisé en ce que**
le capot (8) est fixé au moyen d'une bride de façon amovible sur l'enveloppe (4).

12. Carter selon la revendication 11,
**caractérisé en ce que**
une collerette (21) périphérique, qui coopère avec la bride, est formée de façon intégrée sur le capot (8).

13. Ensemble de construction pour fabriquer des carters (2) de dispositifs de traitement de gaz brûlés (1) selon l'une des revendications 6 à 12 et/ou pour fabriquer des carters (2) de dispositifs de traitement de gaz brûlés (1) avec le procédé selon l'une des revendications 1 à 5,
- qui présente au moins un type d'enveloppe pour fabriquer l'enveloppe (4) du carter (2),
- qui présente au moins un type de capot pour fabriquer le fond (7) respectif du carter (2),
- qui présente au moins un type de tubulure de raccordement pour le montage de la tubulure de raccordement (10, 11) respective contre le capot (8) doté de l'ouverture de raccordement (9).
